# EUROPÄISCHE PATENTSCHRIFT

(11) **EP 0 627 530 B1**
(45) Veröffentlichungstag und Bekanntmachung des Hinweises auf die Patenterteilung: **26.03.1997**
(21) Anmeldenummer: 94107198.7
(22) Anmeldetag: 09.05.1994
(51) Int. Cl.: E03F 5/10

(54) **Vorrichtung zur Abflussmengenregelung**
Flow control device
Dispositif de contrôle de débit

(30) Priorität: 11.05.1993 DE 4315693
(43) Veröffentlichungstag der Anmeldung: 07.12.1994
(73) Patentinhaber: BGU BAUGESELLSCHAFT FÜR UMWELTSCHUTZANLAGEN mbH, D-74626 Bretzfeld (DE)
(72) Erfinder: Feucht,Werner, D-74343 Sachsenheim (DE); Löbig,Hans-Dieter, D-74629 Pfedelbach (DE); Elsner,Alexander, D-74653 Gaisbach (DE)
(74) Vertreter: Raeck, Wilfrid, Dipl.-Ing.

(56) Entgegenhaltungen:
- EP-A- 0 458 224
- DE-A- 2 845 086
- DE-A- 3 931 562
- GB-A- 2 102 543

## Beschreibung

Die Erfindung betrifft eine Vorrichtung zur Abflußmengenregelung in Kanalisationsanlagen, insbesondere zum Anschluß an den Abfluß eines Regen- oder Mischwasserbeckens, mit einer zwischen einem Zulauf- und einem Ablaufstutzen angeordneten Schwimmerkammer von erweitertem Querschnitt, die einen zu beiden Seitenwänden hin ansteigenden Kammerboden aufweist und einen mittels Parallel-Lenkern an Festlagern höhenverstellbar gehaltenen Schwimmer enthält, von dem aus ein der Zulauföffnung zugeordnetes Absperrorgan durch von der Lenkerbewegung angetriebene Übertragungsmittel verstellbar ist.

Mischwasser-Kanalisationssysteme enthalten im Bereich bestimmter Einzugsgebiete Speicherbecken, die bei Regenfall den stark verschmutzten ersten Spülstoß auffangen und ihn später in geregelter Menge an eine nachgeschaltete Kläranlage abgeben. Vergleichbare Funktionen führen Regenspeicher aus, wenn beispielsweise die Aufnahmekapazität eines natürlichen Gewässers hinter dem Speicher begrenzt ist. Zur Regelung dieser Abflußmengen kennt man in Speicherbecken oder in einem anschließenden Schachtangeordnete schwimmerbetätigte Blendenregler, die häufig mit Einbauproblemen sowie Funktionsempfindlichkeiten gegenüber Schmutzansammlungen behaftet sind. Darüber hinaus sind verhältnismäßig aufwendigere dem Beckenabfluß nachgeschaltete Regelvorrichtungen bekannt, in denen ein Schieber oder anderes Drosselorgan von einer durch die Abflußmenge beeinflußten Meßeinrichtung betätigt wird.

Bei einem aus DE-A-28 45 086 bekannten Stauablaufregler der eingangs bezeichneten Art ist an den Abfluß des Speicherbeckens ein Reglerbehälter angeschlossen, der einander gegenüberliegende, bodengleiche Zulauf- und Abflußöffnungen sowie einen Schwimmer enthält. Der Schwimmer ist bezüglich seiner Auftriebsbewegungen durch seitlich an ihm angreifende Kraftarme von an der Behälterwand gelagerten und übereinander angeordneten zweiarmigen Parallelhebeln geführt. Die Lastarme der Parallelhebel stehen gemeinsam mit einem senkrechten Führungsgestänge einer in Zulaufströmungsrichtung abwärts geneigten Schubdrosselplatte in Verbindung, die vor die entsprechend geneigte Zulauföffnung bewegt werden kann. Im Gleichgewicht zwischen dem einerseits der Hebellager von den Kraftarmen gehaltenen Schwimmer und der andererseits von den Lastarmen geführten Drosselplatte befinden sich diese beiden Regelglieder während der ungeregelten Phase, z.B. bei Trockenwetterablauf, mit Abstand oberhalb des Bodens des Reglerbehälters, der dann zwischen Zulauf- und Abflußöffnung unbehindert durchströmt wird. Erst wenn mehr Flüssigkeit in den Reglerbehälter zuläuft als durch den Abflußquerschnitt abfließen kann, entsteht ein den Schwimmer entlastender Aufstau, durch den die Drosselplatte abwärts bewegt und der Zulaufquerschnitt verringert wird. Die Aufstauhöhe im Reglerbehälter steigt, gegebenenfalls beträchtlich, solange an, bis die aus der Aufstauhöhe resultierende Abflußmenge der Zulaufmenge aus dem Speicherbecken entspricht.

Der Erfindung liegt die Aufgabe zugrunde, eine Abflußmengenregelvorrichtung der eingangs angegebenen Bauart dahingehend auszugestalten und zu verbessern, daß bei Gewährleistung eines vereinfachten, robusten Aufbaus mit wenigen bewegten Bauteilen eine auf veränderliche Zuflüsse schnell reagierende, genaue Regelung von konstanten Abflußmengen ermöglicht wird.

Erfindungsgemäß ist diese Aufgabe dadurch gelöst,
- daß der Schwimmer bei annähernd gleicher Breite wie die Schwimmerkammer eine zur Auflage auf dem Kammerboden dessen Querschnittsprofil angepaßte Unterseite aufweist,
- daß die Unterseite des Schwimmers zur Bildung eines für geringe, nicht geregelte Zuläufe bestimmten Durchlaßkanals mittig oberhalb des Kammerbodens nach oben gewölbt ist,
- daß der Kammerboden hinter der Zulauföffnung mit allmählicher Abwärtsneigung zu einer Mulde vertieft ist und von der tiefsten Stelle aus in eine aufwärts geneigte oder gekrümmte, vor dem Schwimmer endende Rampe übergeht,
- daß die Festlager über dem Schwimmer in Strömungsrichtung hintereinander angeordnet sind und die Parallellenker, von den Festlagern ausgehend, einen in Strömungsrichtung nach unten geneigten Verlauf aufweisen,
- daß das Absperrorgan durch die eine versteifte Verbindung bildenden Übertragungsmittel an eine obere Verlängerung des der Zulauföffnung entfernten Lenkers angeschlossen und entsprechend seiner Verstellbewegungsbahn um das Festlager dieses Lenkers gekrümmt ausgebildet ist.

Im Betrieb der erfindungsgemäßen Vorrichtung wird sie von geringeren Zuläufen, die keiner Regelung bedürfen, z.B. vom zweifachen Trockenwetterablauf einer Mischwasserkanalisation, aufgrund des Durchlaßkanals an der Unterseite des Schwimmers ungehindert durchströmt, wobei diese Strömung einschließlich darin vorhandenem Grobschmutz durch die stets offenbleibende Abflußöffnung ausgetragen werden. Mit Hilfe der vorgeschlagenen Bauweise ensteht bei verstärkten Zuläufen in der Schwimmerkammer durch Strömungswiderstände und Wasserverwirbelung ein Aufstau, der den Schwimmer aus seiner auf dem Kammerboden aufliegenden Grundstellung anhebt und als Maß für die jeweilige zeitliche Abflußmenge durch Schwimmerauftriebsbewegung regelnd auf das Absperrorgan übertragen wird. Da das Übersetzungsverhältnis zwischen den Bewegungen des Schwimmers und des Absperrorgans groß gewählt werden kann, bewirken schon kleine Aufstauänderungen und Schwimmerbewegungen ausreichend große Bewegungen des Absperrorgans zur geregelten Veränderungdes Zulaufquerschnittes, woraus sich ein zuverlässiges Ansprechverhalten der Vorrichtung auf veränderte Zulaufmengen ergibt.

Die Empfindlichkeit des Ansprechverhaltens ist ohne zusätzlichen Vorrichtungsaufwand dadurch verbessert, daß die über dem Schwimmer und in Strömungsrichtung hintereinander gelagerten Lenker von ihren Festlagern aus stromab nach unten geneigt verlaufen und der daran aufgehängte Schwimmer durch die im auftreffenden Strahl eines verstärkten Zulaufs enthaltene zusätzliche Impulskraft zu einer über die Lenker bogenförmig aufwärts geführten Schwimmerbewegung angetrieben und damit in seiner zu diesem Zeitpunkt ebenfalls einsetzenden Auftriebsbewegung unterstützt wird.

Bei einer zweckmäßigen Ausführungsform ist der Boden der Schwimmerkammer von beiden Seiten bis zur Längsmitte hin rinnenförmig vertieft. Dadurch gelangen mit dem Zulauf ankommende Schmutzteile zwangsläufig in den Rinnenscheitel, von wo sie mit der dort verstärkten Ausflußströmung durch die offenbleibende Abflußöffnung ausgetragen werden.

Die Abströmkante der Rampe kann oberhalb der tiefsten Stelle der Zulauföffnung angeordnet sein oder auf gleicher Höhe liegen wie der Boden der Zulauföffnung und mittels eines Übergangsbleches an die Rinnenform des Kammerbodens angeschlossen sein.

Um bei hohen Zulaufmengen zu vermeiden, daß im Durchlaßkanal eine Unterdruck erzeugt wird, wird vorgeschlagen, daß der Querschnitt des Durchlaßkanals an wenigstens einer Stelle durch ein am Umfang seiner Hohlwölbung angebrachtes Blendenblech teilweise verringert ist.

Die Verwirbelung sowie die Impulskraftwirkung der an der Rampe aufwärts abgelenkten Zulaufströmung in der Schwimmerkammer wird auch dadurch intensiviert, daß die Frontwand des Schwimmers im unteren Bereich ein zurückgesetztes Strahlblech mit einem oberen vorspringenden Bereich als Spritzwasserschutz bildet.

Die Übertragungsmittel können außer der oberen Verlängerung des dem Zulauf entfernten Lenkers ein Bewegungsdämpfungsglied und ein an dem Lenker winklig befestigtes Verbindungsglied aufweisen, das direkt oder mittelbar an das Absperrorgan angeschlossen ist.

Vorzugsweise sind die Verlängerung und das Verbindungsglied über einen Versteifungsrahmen miteinander verbunden, der einenends an den einen Lenker oberhalb des Festlagers und anderenends an das Absperrorgan angeschlossen ist, wobei der Versteifungsrahmen an seinem vom Absperrorgan entfernten Ende ein längsverstellbares Gewicht zur Veränderung der Auftriebskraft des Schwimmers trägt.

Bei einer zweckmäßigen Ausführungsform sind die Festlager der Lenker sowie die Übertragungsmittel auf einem auf der Schwimmerkammer aufliegenden Tragrahmen angeordnet bzw. abgestützt, der um eine waagerechte Querachse an der Kammerrückwand hochschwenkbar ist. An dem stromabangeordneten Lenker kann nahe der waagerechten Querachse des Tragrahmens ein hinsichtlich der Übertragungsmittel wirksames Ausgleichsgewicht angebracht sein.

In weiterer Ausgestaltung der Erfindung kann das Absperrorgan eine Segmentplatte sein, die auf einer senkrechte Langlöcher enthaltenden Trägerplatte verstellbar befestigt ist. Die Segmentplatte kann zwischen beiderseits der Zulauföffnung in der Schwimmerkammer angeordneten senkrechten Dichtplatten geführt sein, die aus Kunststoff bestehen oder einen reibungsarmen Belag tragen. Außerdem ist als obere Abdichtung der Zulauföffnung zwischen den seitliche Dichtplatten eine aus Stahlblech oder anderem hart-elastischen Material bestehende Dichtlippe angeordnet, deren freies nach unten gebogenes Ende unter Vorspannung an der Segmentplatte anliegt und bei Öffnungsbewegungen der Segmentplatte als Abstreifer wirkt.

Die Regelvorrichtung nach der Erfindung ist nachfolgend anhand von in den Zeichnungen dargestellten Ausführungsbeispielen beschrieben.
- Fig. 1: einen vertikalen Längsschnitt durch die Regelvorrichtung nach der Erfindung,
- Fig. 2: eine Draufsicht auf die Regelvorrichtung nach Fig. 1,
- Fig. 3: eine Seitenansicht bei hochgeschwenkten Tragrahmen,
- Fig. 4: eine Seitenansicht der im Betrieb befindlichen Regelvorrichtung,
- Fig. 5: eine vereinfachte Frontansicht der Schwimmerkammer,
- Fig. 6: einen vertikalen Teilschnitt durch einen vertieften Zulaufbereich zur Schwimmerkammer und eine mit bodengleicher Abströmkante versehene Rampe und
- Fig. 7: eine bezüglich Fig. 6 abgeänderte Ausführungsform der Rampe.

Entsprechend Fig. 1 bis 5 umfaßt die Regelvorrichtung eine längliche rechteckige Schwimmerkammer 10, an deren Frontwand 12 und Rückwand 14 ein mit dem Kammerboden bündiger Zulaufrohrstutzen 16 bzw. ein Ablaufrohrstutzen 18 befestigt sind. Entsprechend Fig. 2 ist die Schwimmerkammer 10 etwa zwei- bis dreimal so breit wie der Durchmesser des Zulaufrohres und etwa doppelt so lang wie ihre Breite. Die Oberkanten der Seitenwände der nach oben offenen Schwimmerkammer sind durch Winkelprofile 50 stabilisiert. Der Kammerboden 30 ist von beiden Seiten zur Längsmitte hin abwärts geneigt und hat somit eine aus Fig. 5 erkennbare Rinnenform.

Die dem Zulaufrohr 16 angepaßte Zulauföffnung 20 in der Frontwand 12 ist in der Schwimmerkammer 10 durch den rinnenförmigen Boden 30, seitliche Dichtplatten 72 und durch eine obere waagerechte Dichtwand 73 zu einem in Beispiel ungefähr quadratischen Zulaufquerschnitt fortgesetzt, der mittels einer in der Seitenansicht entsprechend Fig. 1 gekrümmten Segmentplatte 44 zwischen einem vollständig offenen und vollständig geschlossenen Zustand stufenlos verändert werden kann. Zur seitlichen Abdichtung der Segmentplatte 44 ist sie zwischen den aus Kunststoff bestehenden oder mit einem reibungsarmen Belag versehenen Dichtplatten 72 abgedichtet geführt. An der oberen Dichtwand 73 ist eine aus Stahlblech oder anderem hart-elastischen Material bestehende Dichtlippe 74 angebracht, deren freies Ende nach unten gebogen, unter Vorspannung an der Segmentplatte 44 anliegt und bei Öffnungsbewegungen als Abstreifer wirkt.

In der Schwimmerkammer 10 ist ein Schwimmer 22 angeordnet, der sich entsprechend dem von der zeitlich variierenden Zulaufmenge erzeugten Aufstau hebt oder senkt, wobei die Extremstellungen in Fig. 1 und 4, 5 dargestellt sind. Der Schwimmer 22 ist kürzer als die Kammer 10, besitzt annähernd die gleiche Breite wie diese und ist an seiner Unterseite dem Kammerboden 30 angepaßt. In der Mitte des Schwimmerbodens 23 befindet sich ein durch eine in der Seitenansicht entsprechend Fig. 5 erkennbare Aufwärtswölbung gebildeter Durchlaßkanal 58, dessen Querschnitt nach unten durch die Rinnenform des Kammerbodens 30 vergrößert wird, so daß Grobschmutzteile die Vorrichtung passieren können, ohne Ablagerungen oder Verstopfungen zu verursachen.

Der Schwimmer 22 ist mit Hilfe zweier hintereinander angeordneter und zueinander paralleler Lenker oder Lenkerpaare 26, 28 aufgehängt, deren untere Enden auf Querachsen 27 gelagert sind, die in von der Oberseite des Schwimmers ausgehenden Aufhängelaschen 24 gehalten sind. Beim gezeigten Ausführungsbeispiel bestehen die Lenker 26, 28 aus über der Längsmitte des Schwimmers verlaufenden Rechteckrohren, deren obere Enden um Festlager 32, 34 schwenkbar sind. Die Festlager bestehen, wie bei den unteren Anlenkstellen der Lenker, aus in einem Hilfsrahmen 80 gehaltenen Querachsen. Der Hilfsrahmen 80 ist über der Schwimmerkammer 10 angeordnet und Teil eines auf der Oberseite der Schwimmerkammer abgestützten, weiter unten beschriebenen Tragrahmens 88 bzw. mit diesem fest verbunden.

Die Lenker 26, 28 haben in der unteren Endstellung des Schwimmers 22 einen in Strömungsrichtung mit etwa 45° zur Senkrechten abwärts geneigten Verlauf. Der stromab angeordnete Lenker 26 besitzt eine gleichgerichtete obere rohrförmige Verlängerung 36, deren oberes nach einer Seite verbreitertes Ende mit einem am Hilfsrahmen 80 gelagerten hydraulischen Dämpfungsglied 66 in Verbindung steht, das Regelungsschwingungen abzufangen bzw. zu unterdrücken in der Lage ist. Von der oberen Verlängerung 36 geht ein daran rechtwinklig befestigtes Verbindungsglied 38 aus, das sich in Richtung einer Trageinrichtung 40 für die Segmentplatte 44 erstreckt.

Die Übertragungsmittel für die durch die Schwimmerbewegungen erzeugten Antriebskräfte zur Verstellung der Segmentplatte 44 umfassen außer dem Lenker 26, dessen oberer Verlängerung 36 und dem davon ausgehenden Verbindungsglied 38 einen in der Seitenansicht z.B. rechteckigen Versteifungsrahmen 86. Beim gezeigten Beispiel hat der Versteifungsrahmen 86 die Aufgabe, die absichtlich einfach ausgeführte, oberhalb der Längsmitte der Schwimmerkammer 10 verlaufende Verbindung zwischen Antriebslenker 26 und der Segmentplatte 44 durch zusätzliche Verstrebungen zu sichern und eine spielfreie Übertragung der Antriebskräfte auf das Absperrorgan zu gewährleisten. Der Versteifungsrahmen 86 kann aus einem Rechteckrohr bestehen und umfaßt nach Fig. 1 ein senkrechtes Rahmenglied 87, das oberhalb des Festlagers 32 mit der Verlängerung 36 verschweißt ist, ein zweites senkrechtes Rahmenglied 89, an dessen unteres Ende die Trageinrichtung 40 der Segmentplatte 44 angeschlossen ist, sowie ein beide senkrechte Rahmenglieder an ihren oberen Enden miteinander verbindendes waagerechtes Rahmenglied 90. Das Rahmenglied 90 kann aus zwei nebeneinander parallel verlaufenden Flachstählen bestehen, die im Bereich der Kreuzungsstellen mit der Verlängerung 36 und dem Verbindungsglied 38 mit diesen vorzugsweise durch Schweißen fest verbunden sind.

An der stromab liegenden Seite des Versteifungsrahmen 86 ist oben ein Sollwertsteller 68 in Form eines auf einer Gewindestange 48 verstellbaren Gewichtes 70 befestigt, mit dem die Kennlinie für die vom Schwimmer betätigte Segmentplatte zur Regelung unterschiedlicher Sollabflußmengen feinfühlig verändert werden kann. Die an der stromauf liegenden Seite des Versteifungsrahmen 86 befestigte Trageinrichtung 40 umfaßt zwei senkrechte Laschen, die beidseitig am unteren Ende des Rahmengliedes 89 befestigt sind und von der Rückseite einer gekrümmten Trägerplatte 42 ausgehen, die Langlöcher zur höhen-verstellbaren Schraubbefestigung der Segmentplatte 44 enthält.

Die Verstellbewegung der Segmentplatte 44 ist eine Drehbewegung um das Festlager 32 als Drehzentrum. Die Segmentplatte und die Trägerplatte besitzen eine ihrem Schwenkweg angepaßte Krümmung. Dem bogenförmigen Stellweg der Segmentplatte entsprechend ist die Form bzw. Erstreckungslänge der Dichtplatten 72 zur seitlichen Führung der Segmentplatte angepaßt. Die Unterkante der Segmentplatte 24 ist der Kontur des Schwimmerkammerbodens angeglichen, der im Zulaufbereich, abweichend von Fig. 5, auch flach, eben sein kann.

Der aufgrund der Hohlwölbung im Schwimmerboden gebildete Durchlaßkanal 58, dessen Querschnitt nach unten durch die Rinnenform des Kammerbodens 30 vergrößert ist, dient einen unbehinderten Abfluß von Regen- oder Mischwasser, solange die Abflußmenge nicht gedrosselt zu werden braucht, z.B. im Fall einer Mischwasserkanalisation die zweifache Trockenwetterabflußmenge nicht übersteigt. Damit ansteigende Zuläufe mit erhöhter Geschwindigkeit nicht durch den Durchlaßkanal 58 entweichen, ist gemäß Fig. 1 bis 5 auf den Kammerboden 30 eine in Strömungsrichtung aufwärts geneigte oder gekrümmte und vor dem Schwimmer 22 endende Schanze 62 befestigt, die aus einem Blech bestehen kann und von einem erhöhten Längsmittelscheitel aus nach beiden Seiten bis zum Kammerboden abfällt (Fig. 5). Diese Schanze lenkt die ankommende Strömung seitlich und nach oben ab und bewirkt dadurch deren Abbremsung, Verwirbelung und somit den gewünschten Aufstau. Um bei hohen Zulaufgeschwindigkeiten aus der Schwimmerkammer 10 nach oben austretendes Spritzwasser zu vermeiden, ist die Frontwand 60 des Schwimmers 22 als ein mit einer oberen Wölbung zurückgesetztes Strahlblech 60 ausgeführt, wobei ein oberer vorspringender Bereich 59 einen Spritzwasserschutz bildet, der durch nicht gezeigte, dort vom Schwimmer nach vorn ausgehende Ablenkbleche erweitert sein kann. Das Strahlblech 60 und seine obere Wölbung empfangen bei höheren Zuflüssen durch die von der Schanze nach oben abgelenkte Strömung Impulskräfte, welche die Aufwärtsverstellbewegung des Schwimmers unterstützen.

Beim Ausführungsbeispiel gemäß Fig. 6 ist der Kammerboden hinter der Zulauföffnung 20 und etwa in deren Breite mit allmählicher Abwärtsneigung vertieft, so daß in der Seitenansicht eine Mulde 67 entsteht. Von der tiefsten Stelle der Mulde aus geht der Kammerboden in eine aufwärts gekrümmte und vor der Frontwand/Strahlblech 60 des Schwimmers 22 endende Rampe 61 über, deren Abströmkante auf gleicher Höhe liegt wie die tiefste Stelle der Zulauföffnung 20. Hinter der Strömungs-Ablösekante der Rampe 61 ist ein Übergangsblech 63 vorgesehen, das an die Rinnenform des Kammerbodens 30 anschließt.

Bei der Ausführungsform gemäß Fig. 7 ist wie in Fig. 6 der Kammerboden hinter der Zulauföffnung 20 etwa in deren Breite mit allmählicher Abwärtsneigung vertieft, wobei jedoch die von der tiefsten Stelle ausgehende aufwärts gekrümmte oder geneigte Rampe 65 mit ihrer Ablösekante oberhalb der untersten Stelle der Zulauföffnung 20 liegt. In beiden Fällen bewirkt die vor der Rampe angeordnete muldenförmige Vertiefung 67 des Kammerbodens besonders bei geringen Zuflüssen eine gewisse Beschleunigung mit der Wirkung, daß Schmutzansammlungen vermieden werden, die bei später zunehmendem Zulauf vollständig aus der Schwimmerkammer herausgespült werden. Entsprechend Fig. 6 und 7 können die seitlichen Dichtplatten 72 im unteren Bereich bis zur Ablösekante der jeweiligen Rampe verlängert sein.

Infolge größerer Zuläufe könnte bei Abheben des Schwimmers 22 von seiner Tiefststellung (Fig. 1, 5) sich im Durchlaßkanal 58 eine an der Hohlwölbung anliegende konstante Strömung ausbilden und einen Unterdruck erzeugen, der den Schwimmer 22 nach unten zu ziehen versucht. Um die Folgen dieses Strömungseffektes zu vermeiden, ist der Querschnitt des Durchlaßkanals 58 im Schwimmer an einer oder mehreren Stellen durch am Umfang der Hohlwölbung, wie z.B. in Fig. 5 angedeutet, angebrachte Blendenbleche 59 teilweise verringert. Die dadurch entstehende Verwirbelung verzögert die Strömungsgeschwindigkeit und verhindert das Entstehen von Unterdruck.

Unter Bezugnahme auf Fig. 2 und 3 ist der die Festlager 32, 34 der Lenker tragende Innen- oder Hilfsrahmen 80 mit dem Tragrahmen 88 durch ein starkes Verbindungsglied 84 in Form eines Vierkantrohres fest verbunden, so daß sämtliche auf die Festlager wirkenden Kräfte über den auf der Schwimmerkammer 10 aufliegenden Tragrahmen 88 abgetragen werden. Der aus Winkelprofilen bestehende Tragrahmen 88 liegt ober auf der Schwimmerkammer 10 auf und ist um eine waagerechte Querachse 82 an der Kammerrückwand 14 in eine die Schwimmerkammer zugänglich machende Wartungsstellung gemäß Fig. 3 hochschwenkbar. Zu diesem Zweck ist am Innenrahmen 80 ein bequem zugänglicher Handgriff 46 befestigt. In einer ausreichend nach oben verschwenkten Position wird der Tragrahmen 88 mittels einer an ihm angelenkten Stütze 76 auf der Oberkante der Schwimmerkammer 10 gesichert. An dem stromab liegenden Lenker 26 ist nahe der waagerechten Querachse 82 des Tragrahmens 88 ein Ausgleichsgewicht 78 angebracht, das grundsätzlich durch eine entsprechende Wasserfüllung des Schwimmers ersetzt werden könnte, aber dann das Hochschwenken des Tragrahmens 88 beträchtlich erschweren würde.

## Patentansprüche

1. Vorrichtung zur Abflußmengenregelung in Kanalisationsanlagen, insbesondere zum Anschluß an den Abfluß eines Regen- oder Mischwasserbeckens, mit einer zwischen einem Zulauf- und einem Ablaufstutzen (16, 18) angeordneten Schwimmerkammer (10) von erweitertem Querschnitt, die einen zu beiden Seitenwänden hin ansteigenden Kammerboden (30) aufweist und einen mittels Parallel-Lenkern (26, 28) an Festlagern (32, 34) höhenverstellbar gehaltenen Schwimmer (22) enthält, von dem aus ein der Zulauföffnung (20) zugeordnetes Absperrorgan (44) durch von der Lenkerbewegung angetriebene Übertragungsmittel verstellbar ist,
**dadurch gekennzeichnet,**
- daß der Schwimmer (22) bei annähernd gleicher Breite wie die Schwimmerkammer (10) eine zur Auflage auf dem Kammerboden (30) dessen Querschnittsprofil angepaßte Unterseite aufweist,
- daß die Unterseite des Schwimmers (22) zur Bildung eines für geringe, nicht geregelte Zuläufe bestimmten Durchlaßkanals (58) mittig oberhalb des Kammerbodens nach oben gewölbt ist,
- daß der Kammerboden hinter der Zulauföffnung (20) mit allmählicher Abwärtsneigung zu einer Mulde (67) vertieft ist und von der tiefsten Stelle aus in eine aufwärts geneigte oder gekrümmte, vor dem Schwimmer endende Rampe (61; 65) übergeht,
- daß die Festlager (32, 34) über dem Schwimmer (22) in Strömungsrichtung hintereinander angeordnet sind und die Parallel-Lenker (26, 28), von den Festlagern ausgehend, einen in Strömungsrichtung nach unten geneigten Verlauf aufweisen,
- daß das Absperrorgan (44) durch die eine versteifte Verbindung bildenden Übertragungsmittel an eine obere Verlängerung (36) des der Zulauföffnung (20) entfernten Lenkers (26) angeschlossen und entsprechend seiner Verstellbewegungsbahn um das Festlager (32) dieses Lenkers (26) gekrümmt ausgebildet ist.

2. Vorrichtung nach Anspruch 1, dadurch gekennzeichnet, daß der Boden (30) der Schwimmerkammer (10) von beiden Seiten bis zur Längsmitte hin rinnenförmig vertieft ist.

3. Vorrichtung nach Anspruch 1 oder 2, dadurch gekennzeichnet, daß die Abströmkante der Rampe (65) oberhalb der tiefsten Stelle der Zulauföffnung (20) angeordnet ist.

4. Vorrichtung nach Anspruch 1 oder 2, dadurch gekennzeichnet, daß die Abströmkante der Rampe (61) auf gleicher Höhe liegt wie der Boden der Zulauföffnung (20) und mittels eines Übergangsbleches (63) an die Rinnenform des Kammerbodens angeschlossen ist.

5. Vorrichtung nach Anspruch 1, dadurch gekennzeichnet, daß der Querschnitt des Durchlaßkanals (58) an wenigstens einer Stelle durch ein am Umfang seiner Hohlwölbung angebrachtes Blendenblech (59) teilweise verringert ist.

6. Vorrichtung nach einem der vorhergehenden Ansprüche, dadurch gekennzeichnet, daß die Frontwand des Schwimmers (22) im unteren Bereich ein zurückgesetztes Strahlblech (60) mit einem oberen vorspringenden Bereich (59) als Spritzwasserschutz bildet.

7. Vorrichtung nach einem der vorhergehenden Ansprüche, dadurch gekennzeichnet, daß die Übertragungsmittel außer der oberen Verlängerung (36) des dem Zulauf entfernten Lenkers (26) ein Bewegungsdämpfungsglied (66) und ein an dem Lenker winklig befestigtes Verbindungsglied (38) aufweisen, das direkt oder mittelbar an das Absperrorgan angeschlossen ist.

8. Vorrichtung nach Anspruch 7, dadurch gekennzeichnet, daß die Verlängerung (36) und das Verbindungsglied (38) über einen Versteifungsrahmen (86) miteinander verbunden sind, der einenends an den einen Lenker (26) oberhalb des Festlagers (32) und anderenends an das Absperrorgan angeschlossen ist.

9. Vorrichtung nach Anspruch 8, dadurch gekennzeichnet, daß der Versteifungsrahmen (86) an seinem vom Absperrorgan entfernten Ende ein längsverstellbares Gewicht (70) zur Veränderung der Auftriebskraft des Schwimmers (22) trägt.

10. Vorrichtung nach einem der vorhergehenden Ansprüche, dadurch gekennzeichnet, daß die Festlager (32, 34) der Lenker (26, 28) sowie die Übertragungsmittel auf einem auf der Schwimmerkammer (10) aufliegenden Tragrahmen (88) angeordnet bzw. abgestützt sind, der um eine waagerechte Querachse (82) an der Kammerrückwand (14) hochschwenkbar ist.

11. Vorrichtung nach Anspruch 10, dadurch gekennzeichnet, daß an dem stromab angeordneten Lenker (26) nahe der waagerechten Querachse (82) des Tragrahmens (88) ein hinsichtlich der Übertragungsmittel wirksames Ausgleichsgewicht (78) angebracht ist.

12. Vorrichtung nach einem der vorhergehenden Ansprüche, dadurch gekennzeichnet, daß das Absperrorgan eine Segmentplatte (44) ist, die auf einer senkrechte Langlöcher enthaltenden Trägerplatte (42) verstellbar befestigt ist.

13. Vorrichtung nach einem der vorhergehenden Ansprüche, dadurch gekennzeichnet, daß die Segmentplatte (44) zwischen beiderseits der Zulauföffnung (20) in der Schwimmerkammer angeordneten senkrechten Dichtplatten (72) geführt ist, die aus Kunststoff bestehen oder einen reibungsarmen Belag tragen.

14. Vorrichtung nach Anspruch 13, dadurch gekennzeichnet, daß als obere Abdichtung der Zulauföffnung (20) zwischen den seitliche Dichtplatten (72) eine aus Stahlblech oder anderem hart-elastischen Material bestehende Dichtlippe (74) angeordnet ist, deren freies nach unten gebogenes Ende unter Vorspannung an der Segmentplatte (44) anliegt und bei Öffnungsbewegungen der Segmentplatte als Abstreifer wirkt.

## Claims

1. Flow control device in sewer systems, particularly for connection to the outlet of a rainwater or mixed water basin, comprising a float chamber (10) of enlarged cross-section disposed between a feed pipe (16) and a discharge pipe (18) and having a bottom (30) ascending towards both sidewalls and including a float (22) adapted for vertical adjustment by means of parallel links (26, 28) supported by stationary bearings (32, 34) and adapted to adjust a shut-off member (44) of the feed opening (20) by means of transmission means driven by the link motion,
**characterized in**
- that the float (22) is of approximately the same width as the float chamber (10) and has an underside conforming to the cross-sectional profile of said bottom (30) for being supported thereon,
- that the underside of the float (22) is upwardly curved at its central area above said bottom to form a through passage (58) for small non-regulated inflows,
- that said bottom behind the feed opening (20) is deepened with gradual downward slope to form a depression (67) and from the deepest point passes over to an upwardly inclined or curved ramp (61; 65) ending forwardly of the float,
- that the stationary bearings (32, 34) are disposed above the float (22) and in flow direction one behind the other, while the parallel links (26, 28), extend from the stationary bearings with downward inclination in flow direction,
- that the shutoff member (44) is connected to an upper elongated section (36) of the link (26) distal of the feed opening (20) by means of the transmission means forming a stiffened linkage and is of arcuate shape corresponding to its adjustment path about the stationary bearing (32) of this link (26).

2. Device according to claim 1, characterized in that the bottom (30) of the float chamber (10) is deepened from both sides toward its longitudinal center line to form a gutter.

3. Device according to claim 1 or 2, characterized in that the trailing edge of the ramp (65) is situated at a greater height than the lowest point of the feed opening (20).

4. Device according to claim 1 or 2, characterized in that the trailing edge of the ramp (61) is situated at the same height as the bottom of the feed opening (20) and joins the gutter shape of the chamber's bottom by means of a transition sheet (63).

5. Device according to claim 1, characterized in that the cross-section of the through passage (58) at least at one location is partially diminished by means of a restrictor sheet (59) attached to the periphery of its hollow convexity.

6. Device according to one of the preceding claims, characterized in that the lower area of the front wall of the float (22) is formed by a retracted jet receiving sheet (60) having an upper projecting area (59) acting as spray water guard.

7. Device according to one of the preceding claims, characterized in that the transmission means additionally to the upper elongated section (36) of the link (26) distal of the feed opening comprise a motion damping member (66) and a connecting member (38) angularly fixed to the link and directly or indirectly fastened to the shut-off member.

8. Device according to claim 7, characterized in that the elongated section (36) and the connecting member (38) are joined with each other by means of a stiffening frame (86), which at one of its ends is connected to the link (26) upwardly from the stationary bearing (32) and at its other end to the shut-off member.

9. Device according to claim 8, characterized in that the stiffening frame (86) at its end distal of the shut-off member supports a longitudinally adjustable weight (70) for varying the buoyancy of the float (22).

10. Device according to one of the preceding claims, characterized in that the stationary bearings (32, 34) of the links (26, 28) as well as the transmission means are disposed on a support frame (88) resting on the float chamber (10), the support frame being adapted for upwardly pivotal movement about a horizontal lateral axis at the chamber's rear wall (14).

11. Device according to claim 10, characterized in that a compensating weight (78) having respect to the transmission means is attached to the downstream link (26) near the horizontal lateral axis (82) of the support frame (88).

12. Device according to one of the preceding claims, characterized in that the shut-off member is a segmental plate (44), which is adjustably fastened to a support plate (42) including vertical slots.

13. Device according to one of the preceding claims, characterized in that the segmental plate (44) is guided between vertical sealing plates (72) consisting of plastic or having a low-friction coat and disposed in the float chamber at both sides of the feed opening (20).

14. Device according to claim 13, characterized in that a sealing lip (74) consisting of sheet steel or of other material of reduced resiliency and forming an upper sealing of the feed opening is disposed between the lateral sealing plates (72) and at its downwardly bent free end biased to the segmental plate (44) to act as wiper during opening movements of the segmental plate.

## Revendications

1. Dispositif de réglage du débit de l'écoulement dans des canalisations, destiné en particulier à être raccordé au système d'écoulement d'un bassin d'eau pluviale ou d'un bassin à eaux mixtes, comprenant un compartiment pour flotteur (10) à section élargie, disposé entre une tubulure d'admission et une tubulure d'évacuation (16, 18), qui est muni d'un fond (30) remontant vers les deux parois latérales et contient un flotteur (22), dont la hauteur est réglable sur des paliers fixes (32, 34) par l'intermédiaire de bras oscillants parallèles (26, 28), qui permet de déterminer la position d'un organe d'obturation (44), adjoint à un orifice d'admission (20), par l'intermédiaire des organes de transmission actionnés par le mouvement des bras oscillants, caractérisé
- en ce que le flotteur (22), dont la largeur est pratiquement identique à celle du compartiment pour flotteur (10), est muni d'une face inférieure adaptée au profil transversal du fond du compartiment (30), afin d'être posée sur ledit fond,
- en ce que la face inférieure du flotteur (22) est bombée vers le haut, au-dessus du milieu du fond du compartiment, afin de former un canal de passage (58) destiné à de faibles adductions d'eau non régulées,
- en ce que le fond du compartiment, derrière l'orifice d'admission (20), est creusé avec une pente descendante progressive pour former une cavité (67) et, à partir du point le plus bas, forme une déclivité (61 ; 65) en pente ascendante ou courbe, qui s'arrête devant le flotteur,
- en ce que les paliers fixes (32, 34), au-dessus du flotteur (22), sont disposés l'un derrière l'autre dans le sens de l'écoulement et les bras oscillants parallèles (26, 28), à partir des paliers fixes, sont inclinés vers le bas dans le sens de l'écoulement, et
- en ce que l'organe d'obturation (44) est raccordé, par l'intermédiaire des organes de transmission formant un assemblage rigide, à un élément de rallonge supérieur (36) du bras oscillant (26), situé le plus loin de l'orifice d'admission (20), et forme un coude, qui coïncide avec sa voie de déplacement autour du palier fixe (32) de ce bras oscillant (26).

2. Dispositif selon la revendication 1, caractérisé en ce que le fond (30) du compartiment pour flotteur (10) est évidé en forme de goulotte, à partir de chaque côté jusqu'à la ligne longitudinale centrale.

3. Dispositif selon la revendication 1 ou 2, caractérisé en ce que l'arête d'écoulement de la déclivité (65) est disposée au-dessus du point le plus profond de l'orifice d'admission (20).

4. Dispositif selon la revendication 1 ou 2, caractérisé en ce que l'arête d'écoulement de la déclivité (65) est située à même hauteur que le fond de l'orifice d'admission (20) et est raccordée par l'intermédiaire d'une plaque de raccordement métallique (63) au fond du compartiment en forme de goulotte.

5. Dispositif selon la revendication 1, caractérisé en ce que la section transversale du canal de passage (58) est rétrécie partiellement au moins en un point par une plaque d'obturation métallique (59), montée sur la périphérie de sa courbure concave.

6. Dispositif selon l'une quelconque des revendications précédentes, caractérisé en ce que la paroi frontale du flotteur (22) forme dans la zone inférieure un déflecteur (60), décalé en arrière, muni d'une zone en saillie (59), destinée à protéger contre les projections d'eau.

7. Dispositif selon l'une quelconque des revendications précédentes, caractérisé en ce que les organes de transmission sont munis, outre la pièce de rallonge supérieure (36) du bras oscillant (26) situé le plus loin de l'admission, d'un organe d'amortissement des mouvements (66) et d'une pièce de raccordement (38) fixée contre le bras oscillant en formant un angle droit, qui est directement ou indirectement raccordée à l'organe d'obturation.

8. Dispositif selon la revendication 7, caractérisé en ce que la pièce de rallonge (36) et la pièce de raccordement (38) sont reliées l'une à l'autre par un cadre raidisseur (86), dont l'une des extrémités est raccordée à l'un des bras oscillants (26), au-dessus du palier fixe (32), et dont l'autre extrémité est reliée à l'organe d'obturation.

9. Dispositif selon la revendication 8, caractérisé en ce que l'extrémité du cadre raidisseur (86) éloignée de l'organe d'obturation porte un poids (70), qui peut être déplacé dans le sens longitudinal, destiné à faire varier la force portante du flotteur (22).

10. Dispositif selon l'une quelconque des revendications précédentes, caractérisé en ce que les paliers fixes (32, 34) des bras oscillants (26, 28), ainsi que les organes de transmission sont disposés ou appuyés sur un cadre de support (88) posé sur le compartiment pour flotteur (10), qui peut pivoter vers le haut autour d'un pivot transversal horizontal (82), monté sur la paroi arrière (14) du compartiment pour flotteur.

11. Dispositif selon la revendication 10, caractérisé en ce qu'un contrepoids d'équilibre (78), qui agit sur les organes de transmission, est monté sur le bras oscillant (26), situé en aval, à proximité du pivot transversal horizontal (82) du cadre de support (88).

12. Dispositif selon l'une quelconque des revendications précédentes, caractérisé en ce que l'organe d'obturation forme une plaque en segment (44), qui est fixée de manière à pouvoir se déplacer sur une plaque de support (42) munie de trous allongés verticaux.

13. Dispositif selon l'une quelconque des revendications précédentes, caractérisé en ce que la plaque à segment (44) est guidée entre des plaques d'étanchéité (72) verticales, montées de part et d'autre de l'orifice d'admission (20) du compartiment pour flotteur, lesdites plaques d'étanchéité étant réalisées dans un matériau synthétique ou revêtues d'une couche à faible frottement.

14. Dispositif selon la revendication 13, caractérisé en ce qu'une lèvre d'étanchéité (74), réalisée dans une tôle d'acier ou un autre matériau élastique ferme, est montée entre les plaques d'étanchéité latérales (72) pour former le système d'étanchéité supérieur de l'orifice d'admission (20), l'extrémité libre, coudée vers le bas, de ladite lèvre d'étanchéité s'appuyant contre la plaque à segment (44) sous l'effet d'une précontrainte et agissant comme un racloir pendant les mouvements d'ouverture de la plaque à segment.
